# EUROPÄISCHE PATENTANMELDUNG

(11) **EP 3 457 055 A1**
(43) Veröffentlichungstag der Anmeldung: **20.03.2019**
(21) Anmeldenummer: 18188955.1
(22) Anmeldetag: 14.08.2018
(51) Int. Cl.: F25D 23/04

(54) **TÜRABSTELLER FÜR EIN KÄLTEGERÄT**

(30) Priorität: 14.09.2017 DE 102017216293
(71) Anmelder: BSH Hausgeräte GmbH, 81739 München (DE)
(72) Erfinder: Hentschel, Verena, 82140 Olching (DE); Hoyer, Jens, 81677 München (DE); Ringemann Springer, Laura, 85521 Riemerling (DE); Ehring, Lukas, 71554 Weissach i.T. (DE); Baldauf, Siegfried, 86316 Friedberg (DE)

(57) **Zusammenfassung**

Die vorliegende Erfindung betrifft ein Türabsteller (110) für ein Kältegerät mit einem schalenförmigen Abstellbehältnis (120) und einem Trägerrahmen (130), welcher ausgebildet ist, an einer Innenseite einer Tür (105) des Kältegeräts angebracht zu werden, wobei ein frontseitiges Ende (127a) eines Bodenabschnitts (127) des Abstellbehältnisses (120) derart drehbar an einem Lagerabschnitt (131) des Trägerrahmens (130) gelagert ist, dass das Abstellbehältnis (120) zwischen einer Öffnungs-Endposition und einer Schließ-Endposition bewegbar ist, wobei der Trägerrahmen (130) einen Begrenzungsabschnitt (133) umfasst, welcher ausgebildet ist, die Öffnungs-Endposition des Abstellbehältnisses (120) zu definieren. Ferner betrifft die Erfindung ein entsprechendes Kältegerät.

## Beschreibung

Die vorliegende Erfindung betrifft einen Türabsteller für ein Kältegerät sowie ein solches Kältegerät. Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, oder eine Gefriertruhe.

Es ist bekannt, in Türen von Kühlschränken Türabsteller vorzusehen, die zur Lagerung von Flaschen, Getränken und anderen Lebensmitteln dienen. Aus der DE 10 2008 011 120 A1 ist ein Türabsteller bekannt, bei dem ein schalenförmiges Abstellbehältnis zur Aufnahme von Kühlgut derart drehbeweglich gelagert ist, dass das Abstellbehältnis selbstständig in eine Schließ-Endposition bewegt wird. Bei dem in der DE 10 2008 011 120 A1 beschriebenen Türabsteller kann ein übermäßiges Kippen des Abstellbehältnisses dazu führen, dass darin gelagertes Kühlgut unbeabsichtigt aus dem Abstellbehältnis heraus fällt.

Daher liegt der vorliegenden Erfindung die Aufgabe zugrunde, einen verbesserten Türabsteller bereitzustellen, bei dem ein übermäßiges Kippen des Abstellbehältnisses verhindert werden kann.

Diese Aufgabe wird durch einen Türabsteller mit den Merkmalen von Anspruch 1 gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch einen Türabsteller für ein Kältegerät mit einem schalenförmigen Abstellbehältnis und einem Trägerrahmen gelöst, welcher ausgebildet ist, an einer Innenseite einer Tür des Kältegeräts angebracht zu werden. Dabei ist ein frontseitiges Ende eines Bodenabschnitts des Abstellbehältnisses derart drehbar an einem Lagerabschnitt des Trägerrahmens gelagert, dass das Abstellbehältnis relativ zu dem Trägerrahmen zwischen einer Öffnungs-Endposition und einer Schließ-Endposition bewegbar ist. Der Trägerrahmen umfasst einen Begrenzungsabschnitt, welcher ausgebildet ist, die Öffnungs-Endposition des Abstellbehältnisses zu definieren.

Dadurch wird ein verbesserter Türabsteller für ein Kältegerät bereitgestellt, bei dem ein übermäßiges Kippen des Abstellbehältnisses und damit ein Herausfallen von Kühlgut dadurch verhindert werden kann, dass der Trägerrahmen einen Begrenzungsabschnitt umfasst, der festlegt, wie weit das Abstellbehältnis maximal gekippt werden kann.

Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, oder eine Gefriertruhe.

In einer vorteilhaften Ausführungsform des Türabstellers umfasst der Trägerrahmen einen Rückabschnitt, wobei ein erster Abschnitt des Rückabschnitts des Trägerrahmens ausgebildet ist, an der Innenseite der Tür des Kältegeräts angebracht zu werden, und ein zweiter Abschnitt des Rückabschnitts ausgebildet ist, in der Schließ-Endposition des Abstellbehältnisses das Abstellbehältnis zumindest teilweise zu tragen. Dadurch wird beispielsweise der technische Vorteil erreicht, dass das Abstellbehältnis in der Schließ-Endpositionen an seiner Frontseite und an seiner Rückseite von dem Rahmen stabil getragen wird.

In einer weiteren vorteilhaften Ausführungsform des Türabstellers umfasst der Rückabschnitt des Abstellbehältnisses einen kragenförmigen Einhängabschnitt und der zweite Abschnitt des Rückabschnitts des Trägerahmens ist in Form einer Leiste ausgebildet, wobei ein oberes Ende des zweiten Abschnitts des Rückabschnitts des Trägerahmens von der Innenseite der Tür des Kältegeräts absteht und wobei in der Schließ-Endposition des Abstellbehältnisses der kragenförmige Einhängeabschnitt des Rückabschnitts des Abstellbehältnisses auf dem oberen Ende des zweiten Abschnitts des Rückabschnitts des Trägerahmens aufliegt.

In einer weiteren vorteilhaften Ausführungsform des Türabstellers ist der Begrenzungsabschnitt des Trägerrahmens leistenförmig ausgebildet und in der Öffnungs-Endposition des Abstellbehältnisses liegt ein Frontabschnitt des Abstellbehältnisses zumindest teilweise auf einer Innenseite des leistenförmigen Begrenzungsabschnitts des Trägerahmens auf. Dadurch wird beispielsweise der Vorteil erreicht, dass in der Öffnungs-Endposition das Abstellbehältnis sicher von dem Begrenzungsabschnitt des Trägerrahmens getragen wird.

In einer weiteren vorteilhaften Ausführungsform des Türabstellers ist der frontseitige Endabschnitt des Bodenabschnitts des Abstellbehältnisses als ein sich längsseitig erstreckender hülsenförmiger Eingriffsabschnitt ausgebildet und der Lagerabschnitt des Trägerahmens ist als ein längsseitig verlaufender Vorsprung ausgebildet, wobei der hülsenförmige Eingriffsabschnitt drehbeweglich auf dem längsseitig verlaufenden Vorsprung gelagert ist.

In einer weiteren vorteilhaften Ausführungsform des Türabstellers umfasst der Türabsteller zwei oder mehr Abstellbehältnisse, welche nebeneinander angeordnet sind und vom umlaufenden Trägerrahmen eingefasst werden.

In einer weiteren vorteilhaften Ausführungsform des Türabstellers umfasst das Abstellbehältnis ferner einen Deckel zum Verschließen des Abstellbehältnisses. Der Deckel kann beispielsweise drehbeweglich an dem Rückabschnitt des Abstellbehältnisses angebracht sein. Dadurch kann beispielsweise der Vorteil erreicht werden, dass durch den Deckel einer Verunreinigung des Innenraums des Abstellbehältnisses entgegen gewirkt werden kann.

In einer weiteren vorteilhaften Ausführungsform des Türabstellers umfasst der Frontabschnitt des Aufnahmebehältnisses einen Griffabschnitt zum Ergreifen des Abstellbehältnisses. Dadurch wird beispielsweise der Vorteil erreicht, dass das Abstellbehältnis mittels des Griffabschnitts von einem Benutzer des Kältegeräts leicht von der Schließ-Endposition in die Öffnungs-Endposition und wieder zurück bewegt werden kann.

In einer weiteren vorteilhaften Ausführungsform des Türabstellers weist der Rückabschnitt des Abstellbehältnisses eine Höhe auf, die im Wesentlichen gleich einer Höhe des Frontabschnitts des Abstellbehältnisses ist.

In einer weiteren vorteilhaften Ausführungsform des Türabstellers weist der Rückabschnitt des Abstellbehältnisses eine Höhe auf, die wesentlich kleiner als eine Höhe des Frontabschnitts des Abstellbehältnisses ist.

Gemäß einem zweiten Aspekt wird die erfindungsgemäße Aufgabe durch ein Kältegerät mit einer Tür und einem Türabsteller gemäß dem ersten Aspekt der Erfindung gelöst, welcher an einer Innenseite der Tür des Kältegeräts angebracht ist.

Gemäß einem dritten Aspekt wird die erfindungsgemäße Aufgabe durch ein Verfahren zum Bedienen eines Türabstellers eines Kältegeräts mit einem schalenförmigen Abstellbehältnis und einem Trägerrahmen gelöst, welcher an einer Innenseite einer Tür des Kältegeräts angebracht ist. Dabei umfasst das Verfahren ein Bewegen des Abstellbehältnisses zwischen einer Öffnungs-Endposition und einer Schließ-Endposition, wobei ein frontseitiges Ende eines Bodenabschnitts des Abstellbehältnisses drehbar an einem Lagerabschnitt des Trägerrahmens gelagert ist und der Trägerrahmen einen Begrenzungsabschnitt umfasst, welcher ausgebildet ist, die Öffnungs-Endposition des Abstellbehältnisses zu definieren.

Weitere Ausführungsbeispiele werden Bezug nehmend auf die beiliegenden Zeichnungen erläutert. Es zeigen:
- Fig. 1: eine schematische Darstellung eines Kältegerätes mit gemäß einer Ausführungsform;
- Fig. 2: eine perspektivische Ansicht einer Innenseite einer Gerätetür eines Kältegeräts mit mehreren Türabstellern gemäß einer Ausführungsform; und
- Fig. 3: eine Detailansicht eines Türabstellers von Figur 2 teilweise im Schnitt.

Figur 1 zeigt einen Kühlschrank stellvertretend für ein allgemeines Kältegerät 100 gemäß einer Ausführungsform mit einem Kältegerätkorpus 103 und einer Kältegerättür 105, die an dem Kältegerätkorpus 103 angebracht ist, um eine Kühlraumöffnung eines durch den Kältegerätkorpus 103 definierten Kältegerätinnenraum (oder kurz Kühlraum) 101 verschließen zu können. Der Kältegerätkorpus 103 definiert eine Kältegerätaußenwandung sowie eine Kühlraumwandung. Die Kühlraumwandung umfasst eine Wandungsoberseite, eine Wandungsrückseite, eine erste Wandungslängsseite, eine zweite Wandungslängsseite und eine Wandungsunterseite, welche den Kühlraum 101 des Kältegeräts 100 begrenzen.

Das Kältegerät 100 kann einen oder mehrere Kältemittelkreisläufe mit jeweils einem Kältemittelverdampfer, Kältemittelverdichter, Kältemittelverflüssiger und/oder Drosselorgan umfassen. Der Kältemittelverdampfer ist ein Wärmeaustauscher, in dem nach der Expansion das flüssige Kältemittel durch Wärmeaufnahme von dem zu kühlenden Medium, z.B. Luft, verdampft wird. Der Kältemittelverdichter ist ein mechanisch betriebenes Bauteil, das Kältemitteldampf vom Kältemittelverdampfer absaugt und bei einem höheren Druck zum Kältemittelverflüssiger ausstößt.

Figur 2 zeigt eine perspektivische Ansicht einer Innenseite einer Gerätetür 105 eines Kältegeräts 100 mit mehreren Türabstellern 110 gemäß einer Ausführungsform. Die Türabsteller 110, die bei unterschiedlichen Höhen an der Innenseite der Gerätetür 105 vorgesehen sind, umfassen jeweils einen Trägerrahmen 130 und eines oder mehrere schalenförmige Abstellbehältnisse 120a-c, die von dem Trägerrahmen 130 eingefasst und getragen werden. Wie in Figur 2 dargestellt, können die unterschiedlichen schalenförmigen Abstellbehältnisse 120a-c der Türabsteller 110 unterschiedliche Breiten und/oder Höhen aufweisen. Gemäß einer Ausführungsform können zumindest einige der schalenförmigen Abstellbehältnisse 120a-c mit Deckeln versehen sein.

Nachstehend wird der in Figur 3 dargestellte Türabsteller 110 beispielhaft für die in Figur 2 gezeigten Türabsteller 110 im Detail beschrieben, der ein schalenförmiges Abstellbehältnis 120a mit einem Frontabschnitt 121, Seitenabschnitten 125, einem Rückabschnitt 123 und einem Bodenabschnitt 127 und einen Trägerrahmen 130 umfasst. Wie dies Figur 3 entnommen werden kann, ist ein frontseitiges Ende 127a des Bodenabschnitts 127 des Abstellbehältnisses 120a drehbar an einem Lagerabschnitt 131 des Trägerrahmens 130 gelagert.

In der in Figur 3 dargestellten Ausführungsform ist der frontseitige Endabschnitt 127a des Bodenabschnitts 127 des Abstellbehältnisses 120a-c als ein längsseitig verlaufender hülsenförmiger Eingriffsabschnitt 127a, also als eine Art Feder ausgebildet und der Lagerabschnitt 131 des Trägerahmens 130 als ein längsseitig verlaufender Vorsprung 131, also als eine Art Nut ausgebildet, wobei der hülsenförmige Eingriffsabschnitt 127a drehbeweglich auf dem längsseitig verlaufenden Vorsprung 131 gelagert ist. Gemäß einer weiteren Ausführungsform kann die Ausgestaltung auch genau umgekehrt sein, d.h. der frontseitige Endabschnitt 127a des Bodenabschnitts 127 kann als ein längsseitig verlaufender Vorsprung ausgebildet sein und der Lagerabschnitt 131 des Trägerahmens 130 kann als längsseitig verlaufender hülsenförmiger Eingriffsabschnitt ausgebildet sein.

Aufgrund der drehbeweglichen Lagerung des frontseitigen Endabschnitts 127a des Bodenabschnitts 127 durch den Lagerabschnitt 131 des Trägerahmens 130 kann das Abstellbehältnis 120a zwischen einer Öffnungs-Endposition und einer Schließ-Endposition hin und her bewegt werden. Zur Erleichterung dieser Bewegung des Abstellbehältnisses 120a durch einen Benutzer kann am oberen Ende des Frontabschnitts 121 des Abstellbehältnisses 120a ein kragenförmiger Griffabschnitt 121a vorgesehen sein. Bei der in Figur 3 gezeigten beispielhaften Anordnung befindet sich das Abstellbehältnis 120a in der Öffnungs-Endposition, d.h. in einer Position mit maximaler Neigung gegenüber der Schließ-Endposition. Das Abstellbehältnis, welches in der Darstellung von Figur 3 hinter dem vorderen Abstellbehältnis 120a angeordnet ist, befindet sich beispielhaft in der Schließ-Endposition.

Wie dies in Figur 3 dargestellt ist, wird die Öffnungs-Endposition des Abstellbehältnisses 120a, d.h. die Position mit maximaler Neigung gegenüber der Schließ-Endposition durch einen Begrenzungsabschnitt 133 des Trägerrahmens 130 definiert. Bei der in Figur 3 dargestellten Ausführungsform ist der Begrenzungsabschnitt 133 des Trägerrahmens 130 in Form einer längsseitig verlaufenden Leiste 133 ausgebildet, wobei das obere Ende der längsseitig verlaufenden Leiste 133 einen größeren Abstand von der Innenseite der Kältegerättür 105 aufweist als deren unteres Ende. Wie man erkennen wird, hängt der mit der Öffnungs-Endposition zusammenhängende maximale Neigungswinkel des Abstellbehältnisses von dieser Abstandsdifferenz und der Höhe der Leiste 133 ab, da in der Öffnungs-Endposition des Abstellbehältnisses 120a ein Bereich des Frontabschnitts 121 auf der Leiste 133, d.h. dem Begrenzungsabschnitt 133 des Trägerahmens 130 aufliegt.

Neben den Funktionen, das Abstellbehältnis 120a drehbeweglich zu lagern und die Öffnungs-Endposition des Abstellbehältnisses 120a zu definieren, erfüllt der Trägerrahmen 130 die weitere Funktion, an der Innenseite der Tür 105 des Kältegeräts 100 angebracht zu werden. Hierzu umfasst der Trägerrahmen 130 gemäß einer Ausführungsform ferner einen Rückabschnitt 135 mit einem ersten unteren Abschnitt 135a und einem zweiten oberen Abschnitt 135b. Dabei ist der erster untere Abschnitt 135a des Rückabschnitts 135 des Trägerrahmens 130 ausgebildet, an der Innenseite der Tür 105 des Kältegeräts 100 angebracht zu werden, und der zweite obere Abschnitt 135b des Rückabschnitts 135 ist ausgebildet, in der Schließ-Endposition des Abstellbehältnisses 120a das Abstellbehältnis 120a zu tragen, wie dies in Figur 3 beispielhaft anhand des hinter dem vorderen Abstellbehältnis 120a angeordneten Abstellbehältnisses ersichtlich ist.

Bei der in Figur 3 dargestellten Ausführungsform ist der zweite obere Abschnitt 135b des Rückabschnitts 135 des Trägerahmens 130 in Form einer Leiste 135b ausgebildet, wobei ein oberes Ende dieses leistenförmigen Abschnitts 135b einen Abstand von der Innenseite der Tür 105 des Kältegeräts 100 aufweist. Entsprechend kann am oberen Ende des Rückabschnitts 123 des Abstellbehältnisses 120a ein kragenförmiger Einhängeabschnitt 123a vorgesehen sein, wobei in der Schließ-Endposition des Abstellbehältnisses 120a der kragenförmige Einhängeabschnitt 123a des Rückabschnitts 123 des Abstellbehältnisses 120a auf dem oberen Ende des leistenförmigen zweiten Abschnitts 135b des Rückabschnitts 135 des Trägerahmens 130 aufliegt.

Ein entsprechendes Verfahren zum Bedienen des Türabstellers 110 in dem Kältegerät 100 umfasst den Schritt des Bewegens des Abstellbehältnisses 120a zwischen einer Öffnungs-Endposition und einer Schließ-Endposition, wobei das frontseitige Ende 127a des Bodenabschnitts 127 des Abstellbehältnisses 120a drehbar an einem Lagerabschnitt 131 des Trägerrahmens 130 gelagert ist und der Trägerrahmen 130 einen Begrenzungsabschnitt 133 umfasst, welcher ausgebildet ist, die Öffnungs-Endposition des Abstellbehältnisses 120a zu definieren.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Kältegerät
- 101: Kühlraum
- 103: Kältegerätkorpus
- 105: Kältegerättür

- 110: Türabsteller

- 120a-c: Abstellbehältnis
- 121: Frontabschnitt
- 121a: kragenförmiger Griffabschnitt
- 123: Rückabschnitt
- 123a: kragenförmiger Einhängeabschnitt
- 125: Seitenabschnitt
- 127: Bodenabschnitt
- 127a: hülsenförmiger Eingriffsabschnitt

- 130: Trägerrahmen
- 131: Lagerabschnitt
- 133: Begrenzungsabschnitt
- 135: Rückabschnitt
- 135a: unterer Rückabschnitt
- 135b: oberer Rückabschnitt

## Patentansprüche

1. Türabsteller (110) für ein Kältegerät (100) mit einem schalenförmigen Abstellbehältnis (120a-c) und einem Trägerrahmen (130), welcher ausgebildet ist, an einer Innenseite einer Tür (105) des Kältegeräts (100) angebracht zu werden, wobei ein frontseitiges Ende (127a) eines Bodenabschnitts (127) des Abstellbehältnisses (120a-c) derart drehbar an einem Lagerabschnitt (131) des Trägerrahmens (130) gelagert ist, dass das Abstellbehältnis (120a-c) zwischen einer Öffnungs-Endposition und einer Schließ-Endposition bewegbar ist, **dadurch gekennzeichnet, dass** der Trägerrahmen (130) einen Begrenzungsabschnitt (133) umfasst, welcher ausgebildet ist, die Öffnungs-Endposition des Abstellbehältnisses (120a-c) zu definieren.

2. Türabsteller (110) nach Anspruch 1, **dadurch gekennzeichnet, dass** der Trägerrahmen (130) einen Rückabschnitt (135) umfasst, wobei ein erster Abschnitt (135a) des Rückabschnitts (135) des Trägerrahmens (130) ausgebildet ist, an der Innenseite der Tür (105) des Kältegeräts (100) angebracht zu werden, und ein zweiter Abschnitt (135b) des Rückabschnitts (135) ausgebildet ist, in der Schließ-Endposition des Abstellbehältnisses (120a-c) das Abstellbehältnis (120a) zu tragen.

3. Türabsteller (110) nach Anspruch 1, **dadurch gekennzeichnet, dass** der Rückabschnitt (123) des Abstellbehältnisses (120a-c) einen kragenförmigen Einhängeabschnitt (123a) umfasst und der zweite Abschnitt (135b) des Rückabschnitts (135) des Trägerahmens (130) in Form einer Leiste ausgebildet ist, wobei ein oberes Ende des zweiten Abschnitts (135b) des Rückabschnitts (135) des Trägerahmens (130) von der Innenseite der Tür (105) des Kältegeräts (100) absteht und wobei in der Schließ-Endposition des Abstellbehältnisses (120a-c) der kragenförmige Einhängeabschnitt (123a) des Rückabschnitt (123) des Abstellbehältnisses (120a-c) auf dem oberen Ende des zweiten Abschnitts (135b) des Rückabschnitts (135) des Trägerahmens (130) aufliegt.

4. Türabsteller (110) nach einem der vorhergehenden Ansprüche, **dadurch gekennzeichnet, dass** der Begrenzungsabschnitt (133) des Trägerrahmens (130) leistenförmig ausgebildet ist und in der Öffnungs-Endposition des Abstellbehältnisses (120a-c) ein Frontabschnitt (121) des Abstellbehältnisses (120a-c) zumindest teilweise auf dem Begrenzungsabschnitt (133) des Trägerahmens (130) aufliegt.

5. Türabsteller (110) nach einem der vorhergehenden Ansprüche, **dadurch gekennzeichnet, dass** der frontseitige Endabschnitt (127a) des Bodenabschnitts (127) des Abstellbehältnisses (120a-c) als ein längsseitig verlaufender hülsenförmiger Eingriffsabschnitt (127a) ausgebildet ist und der Lagerabschnitt (131) des Trägerahmens (130) als ein längsseitig verlaufender Vorsprung (131) ausgebildet ist, wobei der hülsenförmige Eingriffsabschnitt (127a) drehbeweglich auf dem längsseitig verlaufenden Vorsprung (131) gelagert ist.

6. Türabsteller (110) nach einem der vorhergehenden Ansprüche, **dadurch gekennzeichnet, dass** der Türabsteller (110) zwei oder mehr Abstellbehältnisse (120a-c) umfasst, welche nebeneinander angeordnet sind und vom umlaufenden Trägerrahmen (130) eingefasst werden.

7. Türabsteller (110) nach einem der vorhergehenden Ansprüche, **dadurch gekennzeichnet, dass** das Abstellbehältnis (120a-c) ferner einen Deckel zum Verschließen des Abstellbehältnisses (120a-c) umfasst.

8. Türabsteller (110) nach einem der vorhergehenden Ansprüche, **dadurch gekennzeichnet, dass** der Frontabschnitt (121) des Aufnahmebehältnisses (120a-c) einen Griffabschnitt (121a) zum Ergreifen des Abstellbehältnisses (120a-c) umfasst.

9. Türabsteller (110) nach einem der vorhergehenden Ansprüche, **dadurch gekennzeichnet, dass** der Rückabschnitt (123) des Abstellbehältnisses (120a-c) eine Höhe aufweist, die im Wesentlichen gleich einer Höhe des Frontabschnitts (121) des Abstellbehältnisses (120a-c) ist.

10. Türabsteller (110) nach einem der Ansprüche 1 bis 8, **dadurch gekennzeichnet, dass** der Rückabschnitt (123) des Abstellbehältnisses (120a-c) eine Höhe aufweist, die wesentlich kleiner als eine Höhe des Frontabschnitts (121) des Abstellbehältnisses (120a-c) ist.

11. Kältegerät (100) mit einer Tür (105) und einem Türabsteller (110), welcher an einer Innenseite der Tür (105) angebracht ist.

12. Verfahren zum Bedienen eines Türabstellers (110) eines Kältegeräts (100) mit einem schalenförmigen Abstellbehältnis (120a-c) und einem Trägerrahmen (130), welcher an einer Innenseite einer Tür (105) des Kältegeräts (100) angebracht ist, wobei das Verfahren umfasst: Bewegen des Abstellbehältnisses (120a-c) zwischen einer Öffnungs-Endposition und einer Schließ-Endposition, wobei ein frontseitiges Ende (127a) eines Bodenabschnitts (127) des Abstellbehältnisses (120a-c) drehbar an einem Lagerabschnitt (131) des Trägerrahmens (130) gelagert ist und der Trägerrahmen (130) einen Begrenzungsabschnitt (133) umfasst, welcher ausgebildet ist, die Öffnungs-Endposition des Abstellbehältnisses (120a-c) zu definieren.
